# EUROPÄISCHE PATENTSCHRIFT

(11) **EP 1 923 111 B1**
(45) Veröffentlichungstag und Bekanntmachung des Hinweises auf die Patenterteilung: **06.05.2009**
(21) Anmeldenummer: 07018150.8
(22) Anmeldetag: 14.09.2007
(51) Int. Cl.: A63G 7/00, A63G 21/08

(54) **Schienengebundenes Fahrzeug für ein Vergnügungsfahrgeschäft**
Rail-bound vehicle for a fairground ride
Véhicule relié à des rails pour un commerce mobile de loisir

(30) Priorität: 15.11.2006 DE 102006054116
(43) Veröffentlichungstag der Anmeldung: 21.05.2008
(73) Patentinhaber: Mack Rides GmbH & Co. KG, 79183 Waldkirch (DE)
(72) Erfinder: Burger, Günther, 79183 Waldkirch (DE)
(74) Vertreter: Neunert, Peter Andreas

(56) Entgegenhaltungen:
- DE-A1- 10 245 147
- DE-A1- 19 525 429
- DE-A1- 19 835 236
- DE-U1- 9 210 125
- US-A- 3 554 130

## Beschreibung

Die Erfindung betrifft ein schienengebundenes Fahrzeug für ein Vergnügungsfahrgeschäft der im Oberbegriff des Anspruchs 1 genannten Art.

Die Erfindung geht hierbei von einem aus DE 195 25 429 C3 grundsätzlich bekanntem Fahrgeschäft aus.

Dieses Fahrgeschäft weist auf Schienen geführte Fahrzeuge auf, die im Wesentlichen aus einem in Schienenrichtung bewegten Fahrwerk und einem an diesem drehbar gelagerten Oberwagen oder Oberteil bestehen, dessen Schwerpunkt im Abstand zur senkrechten Drehachse exzentrisch gelegen ist. Bei Durchfahren der Bahnschienen erfährt der Oberwagen in den Kurven aufgrund seiner exzentrischen Lagerung eine Zentrifugalkraft, die zu einer Drehbewegung des Oberwagens um die Achse führt. Zur Kontrolle des relativ komplizierten Drehverhaltens sind Dämpfungsvorrichtungen, z.B. mit Viskosedämpfung, Reibungsdämpfung oder mit Wirbelstrom arbeitende Dämpfungseinrichtungen erforderlich.

Mit der vorliegenden Erfindung wird eine einfachere Lösung vorgeschlagen, bei welcher auf die nicht unproblematische exzentrische Lagerung des Oberwagens und damit auch einen Drehantrieb durch Fliehkräfte bewusst verzichtet wird.

Nach dem Lösungsprinzip gemäß Anspruch 1 ist dem als Oberteil bezeichneten Oberwagen des Fahrzeuges ein Magnetsystem zugeordnet, das aus wenigstens einem Magneten und einem das Magnetfeld des Magneten durchlaufenden metallischen, vorzugsweise aus Aluminium oder Messing bestehenden Bremselement besteht. Hierbei ist der Magnet im Bereich der Schienenbahn ortfest angeordnet, während das Bremselement mit dem Oberteil des Fahrzeugs verbunden ist. Bei Fortbewegung des Fahrzeuges erzeugt das Magnetsystem nach dem Prinzip der Wirbelstrombremse einen auf das Oberteil wirkenden Verzögerungsimpuls, wodurch das Oberteil einen Drehimpuls erfährt.

Aus DE 205 596 A ist zwar bekannt, Fahrgastträger eines Karussells mittels Magneten aktiv in Drehbewegung zu versetzen.

Bei diesem Karussell wird jedoch anders als bei dem erfindungsgemäßen Fahrgeschäft nicht die Drehbewegung des Fahrgastträgers, also des Oberteils, aus der Linearbewegung des Fahrzeugs abgeleitet.

Das erfindungsgemäße Fahrzeug kann wie bei Achterbahnen durch Schwerkraft oder motorisch angetrieben sein.

Der gleiche Effekt ist erreichbar, wenn umgekehrt Bremselemente ortsfest im Bereich der Schienenbahn angeordnet sind und der Magnet mit dem Oberteil verbunden ist.

Wie mit Anspruch 2 vorgeschlagen, kann das Magnetsystem entweder in Abhängigkeit von der Position des Fahrzeuges programmgesteuert oder vom im Fahrzeug befindlichen Fahrgast aktiv steuerbar sein. Hierdurch lassen sich Zeitpunkt und Ort bzw. Richtung und Geschwindigkeit der Drehung beeinflussen.

Weist das Magnetsystem, wie mit Anspruch 3 vorgeschlagen Permanentmagnete auf, lässt sich die erläuterte Steuerung durch die mit Anspruch 5 vorgeschlagene Positionierung des Magneten realisieren.

Ist der Magnet nach dem Vorschlag gemäß Anspruch 6 ein Elektromagnet, kann die Steuerung durch entsprechende Bestromung seiner Erregerspule erfolgen.

Bei einem bevorzugten Ausführungsbeispiel gemäß Anspruch 7 ist das Bremselement an der Unterseite des Fahrzeugsoberteils angebracht, während ortsfeste Magnete im Bereich der Schienenbahn im Wege dieses Bremselementes positioniert sind.

Ausgestaltungen dieses Bremselementes in Form einer Scheibe oder eines Ringes sind Gegenstand der Ansprüche 8 bis 11.

Während ein kreisrundes oder ringförmiges Bremselement zu einer gleichmäßigen Verzögerung des Fahrzeugoberteiles führt, lässt sich mit einer von der Kreisform abweichenden Gestaltung z. B. gemäß den Ansprüchen 9 bis 11, eine vordefinierte Ausrichtung z.B. im Bereich langsamer Fahrbereiche oder auch im Bahnhofsbereich erreichen. So ist es von Vorteil, wenn das Fahrzeugoberteil, wie mit Anspruch 12 vorgeschlagen, z. B. im Bahnhofsbereich, eine Position einnimmt, welche das Ein- und Aussteigen von Fahrgästen ermöglicht oder zumindest erleichtert.

Das erfindungsgemäße System sowie weitere Einzelheiten der Erfindung, die Gegenstand der Ansprüche sind, sind nachstehend ausführlicher anhand vom Ausführungsbeispiele, die schematisch in den Zeichnungen dargestellt sind, im Einzelnen erläutert. In den Zeichnungen zeigen:
- Fig. 1: Frontansicht eines auf der Schiene befindlichen Fahrzeuges,
- Fig. 2: Aufsicht des Fahrzeuges gemäß Fig. 1,
- Fig. 3: Aufsicht des Fahrzeugoberteiles,
- Fig. 4: Aufsicht des Fahrwerkes,
- Fig. 5: Vergrößerte Darstellung des Details V in Fig. 1, nämlich der Wirbelstrombremse,
- Fig. 6: Zweites Ausführungsbeispiel einer Wirbelstrombremse in der Darstellung gemäß Fig. 5,
- Fig. 7 und 8: Aufsicht einer segmentierten Bremsscheibe mit verschwenkbarem Permanentmagnet in zwei verschiedenen Positionen und
- Fig. 9 bis 12: Aufsichten von Bremsringen in vier verschiedenen Ausführungsformen.

Die Figuren 1 und 2 zeigen ein gemäß der Erfindung mit einem magnetischen Bremssystem ausgestattetes, auf Schienenrohren 30 verfahrenbares Fahrzeug für ein im Einzelnen nicht dargestelltes Vergnügungsfahrgeschäft z. B. nach Art einer Achterbahn.

Das Fahrzeug besteht aus einem Oberteil 10 mit Fahrgastsitzen 11 und diesen zugeordneten Rückhaltesystemen 12. Diese sind auf einer kreisrunden Plattform 15 angeordnet, welche gegenüber dem Fahrwerk 20 um die strichpunktiert dargestellte senkrechte Achse 16 frei verdrehbar ist.

Das Fahrwerk 20 besteht aus einem im Einzelnen nicht dargestellten und in Figur 4 genauer erkennbaren Rahmen mit quer verlaufenden Fahrzeugachsen 21 und einem Rahmenlängsbalken 26. Von den Fahrzeugachsen 21 getragen sind Radkästen 25, an welchen die Laufräder 22, Seitenräder 23 und das Abheben verhindernde vorn dienende Abheberollen 24 drehbar gelagert sind.

Lauf- und Seitenräder 22 und 23 sowie Abheberollen 24 stehen jeweils senkrecht zueinander und laufen auf der Oberfläche der Schienenrohre 30 ab. Quertraversen 33 dienen der Stabilisierung des Schienensystems.

Die Plattform 15 des Oberteils 10 weist an ihrer Unterseite einen Drehschemel 13 auf, der seinerseits auf der dem Fahrwerk 20 zugewandten Seite mit einer aus metallischem Material bestehenden Bremsscheibe 14' ausgestattet ist. Diese Bremsscheibe 14' besitzt über den Umfang verteilte, radial vorspringende Segmente 14'a. Der Bremsscheibe 14' mit den Segmenten 14'a zugeordnet ist ein Permanentmagnet 31, der von einem mit der Quertraverse 33 des Schienensystems verbundenen Magnethalter 32 getragen ist.

Das aus Bremsscheibe 14' und Permanentmagnet 31 bestehende magnetische Bremssystem ist genauer anhand der vergrößerten Darstellung gemäß Figur 5 erläutert. Der Permanentmagnet 31 weist bei diesem Ausführungsbeispiel zwei Polschuhe 31a und 31b, welche einen Luftspalt 31c begrenzen. Die mit dem Fahrzeugoberteil 10 fest verbundene Bremsscheibe 14' taucht in diesen Luftspalt 31c ein, wodurch durch Induktion in der Bremsscheibe 14' ein Wirbelstrom erzeugt wird, der nach dem System der Wirbelstrombremse zur Abbremsung des Fahrzeugoberteils 10 führt. Da sich das Fahrzeug in Längsrichtung weiterbewegt, bewirkt diese Abbremsung die Rotation des Fahrzeugoberteils 10.

Eine etwas andere Gestaltung des Permanentmagneten 31' ist in Figur 6 gezeigt. Der Permanentmagnet 31' weist hier nur einen Polschuh auf.

Anstelle der Permanentmagnete können zur Erzielung des gleichen Effektes auch Elektromagnete vorgesehen sein, die durch Veränderung der Spulenbestromung je nach vorgesehenem Programm oder vom Fahrgast interaktiv gesteuert werden können.

Zur Steuerung des mit Permanentmagneten arbeitenden Magnetsystems ist exemplarisch die mit den Figuren 7 und 8 gezeigte Anordnung vorgeschlagen. Bei dieser ist der umlaufenden Bremsscheibe 14' ein Permanentmagnet 31" zugeordnet, welcher um die Achse 34 verschwenkbar ist, so dass er aus der in Figur 7 dargestellten Position in die in Figur 8 dargestellte überführt werden kann. Damit lässt sich rein mechanisch das Magnetsystem steuern.

Verschiedene Gestaltungsmöglichkeiten der Bremsscheibe bzw. des Bremsringes sind mit den Figuren 9 bis 12 veranschaulicht. Die einfachste Form eines Bremsringes 14 ist in Figur 9 gezeigt. Bei Eintauchen dieses Bremsringes 14 in das Magnetfeld des hier nicht dargestellten Permanentmagneten wird eine gleichmäßige Bremsverzögerung erzielt.

Bei dem Ausführungsbeispiel gemäß Figur 10 einer Bremsscheibe 14' mit radial abstehenden und über den Umfang verteilten Segmenten 14'a wird nur immer dann eine Bremsverzögerung erreicht, wenn die Segmente 14'a in das Magnetfeld des Permanentmagneten eintauchen. Hiermit lassen sich bevorzugte Ausrichtungen des Fahrzeugoberteils erreichen.

Einen ähnlichen Effekt bei kontinuierlicher Veränderung der Bremswirkung ist mit einer zur Drehachse 16 exzentrisch angeordneten und gestalteten Bremsscheibe 14" erreichbar, wie diese in Figur 11 dargestellt ist.

Nach einem weiteren Ausführungsbeispiel kann, wie Figur 12 zeigt, die etwa oval gestaltete Bremsscheibe 14"' Einziehungen 14"'b aufweisen, die wiederum bei kontinuierlichem Ubergang eine Vorzugsstellung des gegenüber dem Fahrwerk 20 verdrehbaren Oberteils 10 bewirken.

### Bezugszeichenliste

- 10: Oberteil
- 11: Fahrgastsitze
- 12: Rückhaltesysteme
- 13: Drehschemel
- 14, 14' 14", 14"': Bremsscheibe
- 14'a: Segmente
- 14"'b: Einziehung
- 15: Plattform
- 16: Drehachse

- 20: Fahrwerk
- 21: Fahrzeugachse
- 22: Laufräder
- 23: Seitenräder
- 24: Abheberollen
- 25: Radkasten
- 26: Rahmenlängsbalken

- 30: Schienenrohr
- 31, 31', 31": Permanentmagnet
- 31a, b: Polschuhe
- 31c: Luftspalt
- 32: Magnethalter
- 33: Quertraverse
- 34: Drehpunkt

## Patentansprüche

1. Schienengebundenes Fahrzeug für ein Vergnügungsfahrgeschäft, bestehend aus einem in Schienenrichtung bewegten Fahrwerk mit einem gegenüber diesem frei verdrehbaren Oberteil,
**dadurch gekennzeichnet, dass** dem Oberteil (10) ein Magnetsystem zugeordnet ist, das aus wenigstens einem Magneten (31, 31', 31") und einem das Magnetfeld des Magneten (31, 31', 31") durchlaufenden metallischen Bremselement (14, 14', 14'', 14"') besteht, wobei der Magnet (31, 31', 31") im Bereich der Schienenbahn ortsfest angeordnet ist und das Bremselement (14, 14', 14" , 14" ') mit dem Oberteil (10) des Fahrzeuges verbunden ist bzw. umgekehrt das Bremselement (14, 14', 14", 14"') ortsfest angeordnet und der Magnet (31', 31", 31"') mit dem Oberteil (10) verbunden ist.

2. Fahrzeug nach Anspruch 1,
**dadurch gekennzeichnet, dass** das Magnetsystem (14, 31) in Abhängigkeit von der Position des Fahrzeuges programmgesteuert oder vom Fahrgast aktivierbar ist.

3. Fahrzeug nach Anspruch 1 oder 2,
**dadurch gekennzeichnet, dass** der Magnet eine Permanentmagnet (31, 31', 31") ist.

4. Fahrzeug nach Anspruch 3,
**dadurch gekennzeichnet, dass** der Magnet (31) zwei Polschuhe (31a, 31b) aufweist, zwischen deren Luftspalt (31c) das Bremselement (14) hindurchführbar ist.

5. Fahrzeug nach Anspruch 3 oder 4,
**dadurch gekennzeichnet, dass** der Magnet (31") aus der Bahn des Bremselementes (14') entfernbar, vorzugsweise wegschwenkbar ist.

6. Fahrzeug nach Anspruch 1 oder 2,
**dadurch gekennzeichnet, dass** der Magnet ein Elektromagnet ist, dessen Erregerspule gesteuert bestrombar ist.

7. Fahrzeug nach einem der Ansprüche 1 bis 6,
**dadurch gekennzeichnet, dass** der oder die Magnete (31, 31', 31") ortsfest im Wege der Schienenbahn angeordnet sind, und als Bremselement vorzugsweise an der Unterseite des Oberteils (10) des Fahrzeuges eine Scheibe (14') oder ein Ring angebracht ist.

8. Fahrzeug nach Anspruch 7,
**dadurch gekennzeichnet, dass** die Scheibe (14, 14', 14" , 14"') oder der Ring kreisrund oder oval ist.

9. Fahrzeug nach Anspruch 8,
**dadurch gekennzeichnet, dass** die Scheibe (14') radial vorspringende Segmente (14'a) aufweist.

10. Fahrzeug nach Anspruch 8,
**dadurch gekennzeichnet, dass** die Scheibe (14") oder der Ring exzentrisch zur Drehachse (16) des Oberteils (10) angeordnet ist.

11. Fahrzeug nach Anspruch 8,
**dadurch gekennzeichnet, dass** die Scheibe (14"') oder der Ring Einziehungen (141"b) aufweist.

12. Fahrzeug nach einem der Ansprüche 7 bis 11,
**dadurch gekennzeichnet, dass** die Scheibe oder der Ring derart ausgebildet und die Magnete in bestimmten Schienenabschnitten derart angeordnet sind, dass das Oberteil eine vordefinierte Ausrichtung erhält.

## Claims

1. A rail-bound vehicle for an amusement park ride, consisting of a chassis that travels in the direction of the rails with an upper part that rotates freely in relation to this chassis,
**characterised in that** assigned to the upper part (10) there is a magnetic system consisting of at least one magnet (31, 31', 31'') and one metallic braking element (14, 14', 14", 14''') that passes through the magnetic field of the magnet (31, 31', 31"), wherein the magnet (31, 31', 31") is disposed in a stationary manner in the area of the rail track and the braking element (14, 14', 14", 14"') is connected to the upper part (10) of the vehicle or, conversely, the braking element (14, 14', 14", 14"') is disposed in a stationary manner and the magnet (31, 31', 31") is connected to the upper part (10).

2. A vehicle according to Claim 1,
**characterised in that** the magnetic system (14, 31) is program-controlled as a function of the position of the vehicle or it can be activated by a passenger.

3. A vehicle according to Claim 1 or 2,
**characterised in that** the magnet is a permanent magnet (31, 31', 31").

4. A vehicle according to Claim 3,
**characterised in that** the magnet (31) comprises two pole shoes (31a, 31b), between the air gap (31c) of which the braking element (14) can be passed.

5. A vehicle according to Claim 3 or 4,
**characterised in that** the magnet (31") can be removed from the path of the braking element (14'), preferably by swivelling away.

6. A vehicle according to Claim 1 or 2,
**characterised in that** the magnet is an electromagnet, the excitation coil of which can be powered in controlled fashion.

7. A vehicle according to one of Claims 1 to 6,
**characterised in that** the magnet or magnets (31, 31', 31") are disposed in a stationary position in the path of the rail track, and a disk (14') or a ring is mounted as a braking element, preferably on the underside of the upper part (10) of the vehicle.

8. A vehicle according to Claim 7,
**characterised in that** the disk (14, 14', 14", 14"') or the ring is circular or oval in shape.

9. A vehicle according to Claim 8,
**characterised in that** the disk (14') comprises radially projecting segments (14a').

10. A vehicle according to Claim 8,
**characterised in that** the disk (14") or the ring is disposed eccentrically to the axis of rotation (16) of the upper part (10).

11. A vehicle according to Claim 8,
**characterised in that** the disk (14"') or the ring comprises indentations (14'''b).

12. A vehicle according to one of Claims 7 to 11,
**characterised in that** the disk or the ring is so designed, and the magnets so disposed in certain rail sections that the upper part has a predefined orientation.

## Revendications

1. Véhicule sur rails pour une activité foraine de loisirs, composé d'un châssis, mobile dans la direction des rails, dont une partie supérieure tourne librement par rapport au châssis,
**caractérisé en ce que**
la partie supérieure (10) est équipée d'un système magnétique composé d'au moins un aimant (31, 31', 31") et d'un frein métallique (14, 14', 14", 14'") traversant le champ magnétique de l'aimant (31, 31', 31"), l'aimant (31, 31', 31") est installé de manière fixe au niveau des rails, et l'élément de frein (14, 14', 14", 14'") est relié à la partie supérieure (10) du véhicule ou, inversement, l'élément de frein (14, 14', 14", 14"') est installé de manière fixe et l'aimant (31, 31', 31") est relié à la partie supérieure (10).

2. Véhicule selon la revendication 1,
**caractérisé en ce que**
le système magnétique (14, 31) est commandé par programme en fonction de la position du véhicule ou est activé par le passager.

3. Véhicule selon la revendication 1 ou 2,
**caractérisé en ce que**
l'aimant est un aimant permanent (31, 31', 31").

4. Véhicule selon la revendication 3,
**caractérisé en ce que**
l'aimant (31) comporte deux patins polaires (31a, 311b) dont l'entrefer (31c) peut être traversé par l'élément de frein (14).

5. Véhicule selon la revendication 3 ou 4,
**caractérisé en ce que**
l'aimant (31") peut être dégagé de la trajectoire de l'élément de frein (14') et de préférence il peut être écarté par pivotement.

6. Véhicule selon la revendication 1 ou 2,
**caractérisé en ce que**
l'aimant est un électroaimant dont la bobine d'excitation est alimentée électriquement de manière commandée.

7. Véhicule selon l'une des revendications 1 à 6,
**caractérisé en ce que**
le ou les aimants (31, 31', 31") sont installés de manière fixe dans le trajet du rail et l'élément de frein est de préférence un disque (14') ou un anneau installé au niveau de la face inférieure de la partie supérieure (10) du véhicule.

8. Véhicule selon la revendication 7,
**caractérisé en ce que**
le disque (14, 14', 14", 14'") ou l'anneau ont une forme circulaire ou ovale.

9. Véhicule selon la revendication 8,
**caractérisé en ce que**
le disque (14') comporte des segments (14'a) venant radialement en saillie.

10. Véhicule selon la revendication 8,
**caractérisé en ce que**
le disque (14") ou l'anneau sont installés de manière excentrée par rapport à l'axe de rotation (16) de la partie supérieure (10).

11. Véhicule selon la revendication 8,
**caractérisé en ce que**
le disque (14'") ou l'anneau comportent des parties en retrait (14"'b).

12. Véhicule selon l'une des revendications 7 à 11,
**caractérisé en ce que**
le disque ou l'anneau est (sont) réalisé(s) et les aimants sont installés dans certains segments de rails de façon telle que la partie supérieure soit alignée de manière prédéfinie.
